# EUROPÄISCHE PATENTSCHRIFT

(11) **EP 1 747 603 B1**
(45) Veröffentlichungstag und Bekanntmachung des Hinweises auf die Patenterteilung: **24.12.2008**
(21) Anmeldenummer: 05744985.2
(22) Anmeldetag: 12.05.2005
(51) Int. Cl.: H01R 13/447, H01R 13/50, H01R 13/506

(54) **STECKVERBINDER UND VERFAHREN SEINER VORMONTAGE**
PLUG CONNECTOR AND METHOD FOR THE PREASSEMBLY THEREOF
CONNECTEUR ENFICHABLE ET PROCEDE POUR SON PREMONTAGE

(30) Priorität: 12.05.2004 DE 102004023446
(43) Veröffentlichungstag der Anmeldung: 31.01.2007
(73) Patentinhaber: FCI, 78000 Versailles (FR)
(72) Erfinder: GUNREBEN, Michael, 90559 Burgthann (DE)
(74) Vertreter: Regi, François-Xavier
(86) Internationale Anmeldenummer: PCT/EP2005/005170
(87) Internationale Veröffentlichungsnummer: WO 2005/112201

(56) Entgegenhaltungen:
- EP-A- 0 333 394
- EP-A- 0 579 884
- EP-A- 0 986 146
- EP-A- 1 150 389
- US-A- 5 575 681
- US-A- 5 716 235

## Beschreibung

Die vorliegende Erfindung betrifft Steckverbinder nach den Oberbegriffen der Patentansprüche 1 und 13, sowie ein Verfahren zu deren Vormontage.

Die DE 101 46 430 A1 beschreibt einen Steckverbinder für Airbagsysteme mit einem Gehäuse, an dem ein um 90° abgewinkelter Steckteil angeordnet ist und um den die Steckkontakte und elektronischen Elemente zum Schutz gegen EMI-Einflüsse angeordnet sind. Das Gehäuseteil wird durch einen durch Verrasten am Gehäuse befestigten Deckel verschlossen, durch den hindurch ein Bügel einer Sekundärverriegelung in den Steckerteil greift. Ein solcher Steckverbinder wird Zulieferern der Automobilindustrie, die für die Herstellung von Kabelbäumen verantwortlich sind (harness maker) in Einzelteilen geliefert, damit diese die Kontakte verdrahten können und diese anschließend zusammensetzen und dem Kunden liefern. Bei dem Zusammensetzen dieser Steckverbinder kann es zu Fehlern kommen und für den harnes maker wird es sich nicht lohnen, diesen Vorgang automatisieren zu wollen, da für ihn dieser Steckverbinder nur einer von vielen ist, der bei bestimmten Verdrahtungen zum Einsatz kommt

Die EP 1 150 389 B1 beschreibt einen Steckverbinders mit Kontakten mit je einem Anschlußende für ein Kabel, einem Gehäuse und einem Deckel, wobei das Gehäuse und der Deckel auf der Höhe des Anschlussendes der Kontakte jeweils eine Klappe aufweisen, in denen Offenstellung die Anschlussenden der Kontakte zum Befestigen der Kabel frei zugänglich sind.

Aus der EP 0 986 146 A1 ist ein Verbinder bekannt, dessen Gehäuse über Scharniere angelenkte Klappen aufweist, die beim Crimpen von Anschlusskabeln geöffnet werden können, um die Crimpfahnen der Kontakte für die Crimpwerkzeuge frei zugänglich zu machen. Im geöffneten Zustand liegen die Crimpfahnen frei und können beschädigt werden.

Die US-A 5,716,235 zeigt einen Verbinder, an dessen Gehäuse Sollbruchstellen angeordnet sind, die dazu dienen, den Verbinder aus einer vorläufigen Konfiguration in eine Endposition überführbar zu gestalten.

Aus der EP 0 579 884 A1 ist es bekannt, Gehäuseteile mit Schnappverschlüssen aneinander zu verrasten. Durch die US-A-5 575 681 ist ein Steckverbinder mit den Merkmalen der Oberbegriffe der unabhängigen Ansprüche 1 und 13 bekannt.

Es ist daher die Aufgabe der vorliegenden Erfindung, einen Steckverbinder der angegebenen Gattung so weiterzuentwickeln, dass er in vormontierter Zustand geliefert werden kann, und die Verdrahtung des Steckverbinders erfolgen kann, ohne diesen als Ganzes öffnen zu müssen. Diese Aufgabe wird durch die Gegenstände der unabhängigen Ansprüche 1 und 13 gelöst.

Ihn den Unteransprüchen sind Merkmale bevorzugter Ausführungsformen der vorliegenden Erfindung gekennzeichnet.

Der erfindungsgemäße Steckverbinder hat den Vorteile dass alle seine Bestandteile, wie Kontakte, Ferritkerne, Sekundärverriegelungsbügel, Gehäuse und Deckel, bzw. Aufnahme test miteinander verbunden sind, wenn der Steckverbinder zum Anschließen an Kabel hergenommen wird. Das Abschließen erfolgt vorzugsweise durch Verkrimpen. Dieser Vorgang eignet sich zu einer Automatisierung, was zeitsparend und kostengünstig ist.

Im Folgenden wird die Erfindung anhand der Beschreibung eines Ausführungsbeispiels unter Bezugnahme auf die Zeichnung näher erläutert. Darin zeigen:
Fig. 1 eine Explosionszeichnung des erfindungsgemäßen Steckverbinders; und
Fig. 2(a), 2(b) perspektivische Ansichten des erfindungsgemäßen Steckverbinder von oben und von unten.
Fig. 3(a) eine perspektivische Ansicht der Unterseite des Steckverbinders nach Fig. 2(b) mit einer Halte-Kelemmvorrichtung für die untere Klappe;
Fig. 4(a) eine alternative Ausführungsform eines Halteelements für die obere Klappe;
Fig. 4(b) eine alternative Ausführungsform eines Halteelements für die untere Klappe,
Fig. 5 eine weitere Ausführungsform des Steckers,

Die Bestandteile eines erfindungsgemäßen Steckverbinders 1 zeigt Fig. 1, von unten nach oben aufgelistet wie folgt: ein Gehäuse 6 mit einem Steckansatz 7 nimmt Kontakte 2 auf, einschließlich deren Ferritelemente 8. Das Gehäuse 6 wird durch einen Deckel 9 verschlossen, durch den ein Bügel 18 einer Sekundärverriegelung 19 durchgreift. Die Sekundärverriegelung 19 hat zwei Verraststellungen, eine Montagestellung und eine Endstellung, in der sie die Verbindung zwischen dem Steckverbinder und dem Zünder eines Airbagsystems verriegelt.

Kontakte 2 weisen ein Stecker- bzw. Buchsenende 3 auf und ein hinteres Anschlussende 4 zur Verbindung mit Anschlusskabeln 5. Der Deckel 9 wird auf dem Gehäuse 6 durch Verrasten von Rastlaschen 25 mit Rastnasen 24 befestigt. Durch das Verrasten des Deckels 9 auf dem Gehäuse 6 sind alle inneren Bestandteile des Steckverbinders lagegesichert.

In Fig. 2(a) weist der linke Teil des Deckels 9 eine Klappe 10 auf, die um die Achse 12 nach oben verschwenkbar ist. Die Schwenkachse wird dadurch gebildet, dass der Deckel, der ein Kunststoffspritzgussteil ist, dort eine geringere Materialstärke aufweist, sodass die obere Klappe 10 um diese Materialverdünnung herum verschwenkbar ist. In geschlossener Stellung verrastet die obere Klappe 10 durch Rastlaschen 14 an entsprechenden Rastnasen 15 am Gehäuse 6. Auf der Oberseite der Klappe 10 sind Rastelemente 16 angebracht, die mit entsprechenden Rastelementen 17 an der gegenüberliegenden Kante des Bügels 18 der Sekundärverriegelung 19 einschnappen können, wodurch sowohl die Stellung des Bügels 18 der Sekundärverriegelung 19 als auch die geöffnete Stellung der oberen Klappe 10 fixiert sind. Eine ähnliche Befestigung der Klappe (11) ist (hier nicht gezeigt) am Gehäuse (G) möglich.

Fig. 2(a) zeigt den erfindungsgemäßen Steckverbinder 1 von schräg oben mit geöffneter oberer Klappe 10. Man erkennt, dass die Kabelanschlussenden 4 der Kontakte 2 bei geöffneter oberer Klappe 10 von oben frei zugänglich sind. Fig. 2(b) zeigt den Steckverbinder von unten, ebenfalls mit geöffneter unterer Klappe 11, sodass der Anschlussbereich 4 der Kontakte 2 ebenfalls nach unten freiliegt. Damit ist die Möglichkeit geschaffen, bei sonst vollständig montiertem und geschlossenem Steckverbinder die Verdrahtung vorzugsweise durch Verkrimpen vorzunehmen. Dazu wird der Steckverbinder mit geöffneten Klappen 10 und 11 auf einen Krimpamboss (nicht gezeigt) abgelegt und die Kabelanschlussenden der Kontakte 2 werden durch ein Krimpwerkzeug von der gegenüberliegenden Seite aus verformt.

In dieser Stellung sind die Ferritkerne und die Sekundärverriegelung 19 sowie die Kontakte 2 jeweils starr gehaltert, sodass es hier zu keinen Unregelmäßigkeiten kommen kann. Die Schutzmäntel der Kabel 5 sind in Zugentlastungen 21 eingepresst, die durch in das Mantelmaterial eingreifende Zähne die Kabel haltern. Um die Kabel 5 fester in die Zugentlastungen 21 zu pressen, sind auf der Unterseite der Klappe 10 Formteile 20 angeformt, die bei verrasteter Klappe 10 die Kabel 5 fester in die Zugentlastung 21 einpressen.

Wie man in Fig. 2(b) erkennt, verrastet die untere Klappe 11 des Gehäuses 6 durch Rastschultern 22, die an den Seitenwänden der unteren Klappe 11 angeformt sind und die in entsprechende Nuten 23, die an den Seitenwänden des Gehäuses 6 angeformt sind, einrasten. Die untere Klappe 11 ist ebenfalls durch eine Materialverdünnung um eine Schwenkachse 13 verschwenkbar.

Eine alternative Halte-Klemmvorrichtung für die untere Klappe 11 zeigen Fig. 3(a) und 3(b).

Hier sind auf der Oberseite der Klappe 11 sich gegenüberliegende Klammern 26 angeordnet, die im aufgeklappten Zustand hinter Rippen 30 greifen, die entlang einer Kante eines in Steckrichtung verlaufenden Profils angeordnet sind. Dadurch wird eine sichere Offenhaltung der unteren Klappe 11 während z.B. eines Krümmungsvorgangs gewährleistet. Fig. 3(b) zeigt die verschlossene Klappe 11.

Fig. 4(a) und 4(b) zeigen ein weiteres alternatives Halteelement für die untere und die obere Klappe. Hier werden beim Spritzgießen bei jeweils um etwa 90° geöffneten Klappen 10, 11 Halterippen 28a, 28b zwischen dem Gehäuse bzw. dem Deckel und der jeweils zugehörigen Klappe 10 bzw. 11 angegossen, die an Sollbruchstellen 29a bzw. 29b aufbrechen, sobald man versucht, die Klappen mit Kraft zu schließen. Damit sind dann die Klappen freigegeben.

Nach erfolgter Verkrimpung der Kabelenden mit den Anschlussenden 4 der Kontakte 2 werden die Klappen 10 und 11 verschlossen und verrastet. Der Steckverbinder kann so unmittelbar an seinem Einsatzort verwendet werden, wobei Bügel 18 der Sekundärverriegelung 19 in einer Vormontagestellung verrastet ist und am Anwendungsort durch weiteres Eindrücken in seine Endraststellung überführt werden kann, wodurch den Steckerbinder endgültig verriegelt ist.

Fig. 5 zeigt im Schnitt eine weitere Ausführungsform der Erfindung schematisch, wobei gleiche Bezugszeichen wie vorher gleiche Merkmale der Erfindung bezeichnen. Die Ausführungsform der Fig. 5 unterscheidet sich von den bisherigen Ausführungsformen dadurch, dass nicht getrennt Gehäuse 6 und Deckel 9 vorgesehen sind, sondern eine Aufnahme 40, die die Anschlussenden 4 der Kontakte und vorzugsweise auch die vorneliegenden (links in Fig. 5) Stecker- bzw. Buchsenenden 3 der Kontakte 2 umgibt und die in gleicher Weise wie die Kombination aus Gehäuse 6 und Deckel 9 zwei Öffnungen beidseits der Anschlussenden 4 der Kontakte 2 aufweisen. Mindestens eine der Öffnungen, vorzugsweise beide, sind durch Klappen 10 und 11 verschließbar. Deren Aufbau, Funktion und Einsatzweise ist die gleiche wie oben zu den Figuren 1 bis 4 beschrieben. Auch die Verriegelungen der Klappen und die sonstigen Merkmale des Steckverbinders können wie vorher beschrieben ausgebildet sein. Die Aufnahme 40 kann einstückig ausgebildet sein.

Die Skizze in Fig. 5 unten erläutert die Winkellagen der Wirkrichtungen von Stecker- bzw. Buchsenenden 3 und Anschlussenden 4 der Kontakte 2. Die Stecker- bzw. Buchsenenden 3 der Kontakte 2 können in der Ausführungsform der Fig. 5 in einer Richtung 41 verlaufen, die um einen Winkel α kleiner als 90° gegenüber der Verlängerung 42 der Richtung 43 der Anschlussenden 4 abgewinkelt sind, insbesondere weniger als 60°, vorzugsweise weniger als 20°. In der Fig. 5 liegt die Richtung des Stecker- bzw. Buchsenendes 3 in der Verlängerung der Richtung 43 des Anschlussendes 4 und bildet also mit ihm einen 180°-Winkel (α = 0°). In den Ausführungsformen der Figuren 1 bis 4 beträgt α vorzugsweise 70 bis 110°, weiter vorzugsweise 90°.

Bei der Montage werden zunächst die Kontakte 2 in die Aufnahme 40 eingelegt. Dies kann durch Einschieben der Kontakte in Längsrichtung der Fig. 5 geschehen, also dort entweder von links oder vorzugsweise von rechts. Wenn es die geometrischen Verhältnisse erlauben oder sie durch Abwinkelung des linken Bereichs gegenüber dem rechten so gestaltet sind, kann das Einschieben auch durch eines der durch die Klappen 10, 11 verschließbaren Fenster erfolgen. Es erfolgt dann das Befestigen der Kabelenden 5 an den Anschlussenden 4 der Kontakte 2 durch Krimpen oder Löten und dann das Schließen der Klappen 10, 11.

Es kann - wie in Fig. 5 gezeigt - allgemein eine Befestigungsvorrichtung vorgesehen sein, um einen Kontakt an Gehäuse 6 und/oder Deckel 9 oder ggf. der Aufnahme 40 gegen Verschiebung nach seiner Montage zu sichern bzw. um ihn zu befestigen.. Eine Befestigungseinrichtung kann eine nach vorne innen abstehende Zunge 61 des Gehäuses 6 oder Deckels 9 oder der Aufnahme 40 vorgesehen sein, die sich beim Einschieben des Kontakts 2 in das Gehäuse 6 und/oder Deckel 9 oder ggf. Aufnahme 40 hinter einem Vorsprung oder einer Kante 62 des Kontakts 2, beispielsweise der Kante einer eingestanzten Öffnung 63, verhakt und so das Rückwärtsschieben des bei der Montage einmal eingeschobenen Kontakts 2 verhindert. Nach vorne kann ein Anschlag für den einzuschiebenden Kontakt bzw. für eine daran ausgebildete Fläche oder Kante vorgesehen sein.

Allgemein können eine oder mehrere der Klappen 10, 11 eine Rasteinrichtung 26,30 aufweisen, mit der die Klappen 10, 11 in der geöffneten Stellung arretierbar sind, so dass sie beim Verbinden des Kontakts 2 mit dem Kabel 5 in einer definierten, geöffneten Stellung gehalten werden, so dass die Klappen den Montagevorgang nicht stören. Mit der Rasteinrichtung kann eine Klappe 10, 11 an einem geeignet gestalteten Bereich des Gehäuses 6 und/oder des Deckels 9 oder der Aufnahme 40 in der geöffneten Stellung lösbar verrastet werden. Die Rasteinrichtung kann einen Haken oder eine Klemmeinrichtung aufweisen.

Die vorstehende Beschreibung eines Ausführungsbeispiels der vorliegenden Erfindung ist nicht einschränkend zu verstehen sondern dient lediglich zur Illustration der in den Ansprüchen definierten Erfindung. Verschiedene alternative Techniken zur Befestigung der Kabelenden an den Anschlussenden der Kontakte sind beispielsweise möglich, ohne die Erfindung damit zu verlassen. So ist es beispielsweise auch möglich, eine Verbindung anstatt durch Krimpen durch Verlöten herzustellen.

## Patentansprüche

1. Steckverbinder (1), mit
- Kontakt (2) mit je einem Anschlussende (4) für ein Kabel (5),
- einem Gehäuse (6), das auf der Höhe des Anschlußendes (4) der Kontakte (2) zwei Öffnungen beidseits der Anschlussenden (4) aufweist, und
- einem Deckel (9),
**dadurch gekennzeichnet, dass** das Gehäuse (6) und der Deckel (9) auf der Höhe des Anschlussendes (4) der Kontakte (2) jeweils eine Klappe (10, 11) aufweisen, durch die die Öffnungen im Gehäuse verschließbar sind und in deren Offenstellung die Anschlussenden (4) der Kontakte (2) zum Befestigen der Kabel (5) frei zugänglich sind.

2. Steckerverbinder nach Anspruch 1, **dadurch gekennzeichnet, dass** das Gehäuse (6) und der Deckel (9) aus Kunststoff sind, und die Klappen (10, 11) durch materialverdünnte Scharniere (12, 13) an diesen jeweils angelenkt sind.

3. Steckverbinder nach Anspruch 1 oder 2, **dadurch gekennzeichnet, dass** die Klappe (10) am Deckel (9) seitlich beidseitige Rastlaschen (14) aufweist, die mit entsprechenden Rastnasen (15) an den Seitenwänden des Gehäuses (6) in Schließstellung der Klappe (10) verrasten.

4. Steckverbinder nach einem der vorstehenden Ansprüche, **dadurch gekennzeichnet, dass** die obere Klappe (10) am Deckel (9) auf ihrer Oberseite Rastelemente (16) aufweist, die in Offenstellung der Klappe (10) mit komplementären Rastelementen verrastbar sind.

5. Steckverbinder nach Anspruch 4, **dadurch gekennzeichnet, dass** die obere Klappe (10) am Deckel (9) auf ihrer Oberseite Rastelemente (16) aufweist, die in Offenstellung der Klappe (10) mit komplementären Rastelementen (17) an einem Bügel (18) einer Sekundärverriegelung (19) in Offenstellung der Klappe (10) und in Montagestellung des Bügels (18) verrastbar sind.

6. Steckverbinder nach einem der vorstehenden Ansprüche, **dadurch gekennzeichnet, dass** die Klappe (10) am Deckel (9) Formteile (20) aufweist, die die am hinteren Ende des Gehäuses (6) in Zugentlastung (21) gelagerten Kabelenden in diese bei verrastetem Deckel (9) hineinpressen.

7. Steckverbinder nach einem der vorstehenden Ansprüche, **dadurch gekennzeichnet, dass** die Klappe (11) am Gehäuse (6) an ihren senkrecht zur Schwenkachse (13) verlaufenden Seitenrändern Rastschultern (22) aufweisen, dies in entsprechende Nuten (23) im Gehäuse (6) verrasten.

8. Steckverbinder nach einem der vorhergehenden Ansprüche, **dadurch gekennzeichnet, dass** die abisolierten Kabelenden mit den Kontakten (2) durch Krimpen verbunden werden, wobei das Krimpen bei fertig montiertem Steckverbinder (1) und geöffneten Klappen (10, 11) erfolgt.

9. Steckverbinder nach einem der vorhergehenden Ansprüche, **dadurch gekennzeichnet, dass** der Deckel (9) und das Gehäuse (6) über seitliche Rastschultern (24) / Rastarme (25) aneinander oder an einem Teil des Deckels (9) befestigt sind.

10. Steckverbinder nach Anspruch 1, **dadurch gekennzeichnet, dass** die Arretierung der Klappen (10, 11) in Offenstellung durch Halterippen (28a, 28b) mit Sollbruchstellen (29a, 29b) an der Verbindungskante zwischen Gehäuse (6) bzw. Deckel (9) und der offen stehenden Klappe (10, 11) erfolgt.

11. Steckverbinder nach einem der Ansprüche 1 oder 2, **dadurch gekennzeichnet, dass** die Arretierung der unteren Klappe (11) am Gehäuse (6) in Offenstellung über eine lösbare Verrastung zwischen Rastelementen an der Klappe (11) und komplementären Rastelementen am Gehäuse erfolgt.

12. Verfahren zur Vormontage eines Steckverbinders nach einem der vorstehenden Ansprüche, **gekennzeichnet durch** die Kombination der Schritte
a) Einlegen der Kontakte (2) in das Gehäuse (6);
b) Befestigen des Deckels (9) am Gehäuse mit jeweils geöffneten Klappen (10, 11);
c) Befestigen der Kabelenden (5) an den Anschlussenden (4) der Kontakte (2) **durch** Krimpen oder Löten; und
d) Schließen der Klappen (10, 11).

13. Steckverbinder (1), mit
- Kontakten (2) mit je einem Anschlussende (4) für ein Kabel (5),
- einer Aufnahme (40), die die Anschlussenden (4) der Kontakte (2) umgibt,
wobei die Aufnahme (40) auf der Höhe des Anschlussendes (4) der Kontakte (2) zwei Öffnungen beidseits der Anschlussenden (4) aufweist,
**dadurch gekennzeichnet, dass** von den Öffnungen mindestens eine durch eine Klappe (10, 11) verschließbar ist, in deren Offenstellung die Anschlussenden (4) zum Befestigen der Kabel (5) frei zugänglich sind.

14. Steckverbinder nach Anspruch 13, **dadurch gekennzeichnet, daß** die Aufnahme (40) einstückig ausgebildet ist.

15. Steckverbinder nach Anspruch 13 oder 14, **dadurch gekennzeichnet, daß** die Aufnahme (40) auch die Stecker- bzw. Buchsenenden (3) der Kontakte (2) umgibt.

16. Steckverbinder nach einem oder mehreren der Ansprüche 13 bis 15, **dadurch gekennzeichnet, daß** die Aufnahme zwei Klappen zum Verschließen beider Öffnungen aufweist.

17. Steckverbinder nach einem oder mehreren der Ansprüche 1 bis 11 oder 13 bis 16, **gekennzeichnet durch** eine Rasteinrichtung (16,26,30) zum lösbaren Halten einer Klappe (9, 10) im geöffneten Zustand.

## Claims

1. A plug connector (1), having
- contacts (2), each with a connecting end (4) for a cable (5),
- a housing (6), which has two openings on either side of connecting ends (4) of contact (2) at the level of connecting ends (4), and
- a lid (9),
is hereby **characterized in that**
the housing (6) and the lid (9) each have a flap (10,11) at the level of the connecting end (4) of contact (2) by which flaps the openings in the housing can be closed, and when these flaps are in the open position, the connecting ends (4) of contacts (2) are freely accessible for fastening the cable (5).

2. The plug connector according to claim 1, further **characterized in that** the housing (6) and the lid (9) are made of plastic, and the flaps (10, 11) are linked by hinges (12, 13) of thinner material to each of the former, respectively.

3. The plug connector according to claim 1 or 2, further **characterized in that** flap (10) has catch brackets (14) laterally on both sides of lid (9) and these brackets lock with corresponding catch pieces (15) on the lateral walls of housing (6) in the closed position of flap (10).

4. The plug connector according to one of the preceding claims, further **characterized in that** the upper flap (10) on lid (9) has catch elements (16) on its top side, which can be locked with complementary catch elements when flap (10) is in the open position.

5. The plug connector according to claim 4, further **characterized in that** the upper flap (10) on lid (9) has catch elements (16) on its top side, which can be locked with complementary catch elements (17) on a yoke (18) of a secondary lock (19) when flap (10) is in the open position and when yoke (18) is in the assembly position.

6. The plug connector according to one of the preceding claims, further **characterized in that** flap (10) on lid (9) has molded pieces (20), which press the cable ends mounted on the back end of housing (6) in strain relief (21) into this relief when lid (9) is locked.

7. The plug connector according to one of the preceding claims, further **characterized in that** flap (11) on housing (6) has catch shoulders (22) on its lateral edges running perpendicular to swiveling axis (13), and these shoulders lock in corresponding grooves (23) in housing (6).

8. The plug connector according to one of the preceding claims, further **characterized in that** the cable ends, stripped of insulation, are joined with contacts (2) by crimping, whereby crimping is conducted with the complete assembled plug connector (1) and opened flaps (10, 11).

9. The plug connector according to one of the preceding claims, further **characterized in that** lid (9) and housing (6) are fastened via lateral catch shoulders (24)/catch arms (25) either to one another or to a part of lid (9).

10. The plug connector according to claim 1, further **characterized in that** flaps (10, 11) are arrested in open position by retaining ribs (28a, 28b) with predetermined breaking points (29a, 29b) at the joining edges between housing (6) or lid (9) and flaps (10, 11), respectively, which stand open.

11. The plug connector according to one of claims 1 or 2, further **characterized in that** the lower flap (11) is arrested on housing (6) in open position by means of a reversible locking between catch elements on flap (11) and complementary catch elements on the housing.

12. A method for the preassembly of a plug connector according to one of the preceding claims is hereby **characterized by** the combination of the following steps:
a) inserting contacts (2) into housing (6);
b) fastening lid (9) on the housing, with opened flaps (10, 11);
c) fastening cable ends (5) to the connecting ends (4) of contacts (2) by crimping or soldering; and
d) closing flaps (10, 11).

13. A plug connector (1), having
- contacts (2), each with a connecting end (4) for a cable (5),
- an uptake (40), which surrounds the connecting ends (4) of contacts (2), where uptake (40) has two openings on either sides of connecting ends (4) at the level of connecting end (4) of contact (2),
**characterized in that** at least one of these openings can be closed by a flap (10, 11), in the open position of which, the connecting ends (4) are freely accessible for the fastening of cable (5).

14. The plug connector according to claim 13, further **characterized in that** uptake (40) can be formed in one piece.

15. The plug connector according to claim 13 or 14, further **characterized in that** uptake (40) also surrounds the plug or socket ends (3) of contacts (2),

16. The plug connector according to one or more of claims 13 to 15, further **characterized in that** the uptake has two flaps for closing both openings.

17. The plug connector according to one or more of claims 1 to 11 or 13 to 16, further **characterized by** a catch device (16, 26, 30) for the reversible retaining of one flap (9, 10) in the open state.

## Revendications

1. Connecteur à fiches (1) avec
- des contacts (2) avec chacun une extrémité de raccordement (4) pour un câble (5),
- un boîtier (6) qui présente, à hauteur de l'extrémité de raccordement (4) des contacts (2), deux ouvertures de part et d'autre des extrémités de raccordement (4), et
- un couvercle (9),
**caractérisé en ce que** le boîtier (6) et le couvercle (9) comportent chacun, à hauteur de l'extrémité de raccordement (4) du contact (2), un clapet (10, 11) par lequel les ouvertures du boîtier peuvent être fermées et dans la position ouverte duquel, les extrémités de raccordement (4) des contacts (2) sont librement accessibles pour la fixation des câbles (5).

2. Connecteur à fiches selon la revendication 1, **caractérisé en ce que** le boîtier (6) et le couvercle (9) sont en matière plastique, et les clapets (10, 11) sont articulés à chacun de ceux-ci par des charnières (12, 13) dont la matière est amincie.

3. Connecteur à fiches selon l'une quelconque des revendications 1 ou 2, **caractérisé en ce que** le clapet (10) présente des deux côtés du couvercle (9), des pattes d'encliquetage (14) qui s'accrochent avec des ergots d'encliquetage (15) correspondants sur les parois latérales du boîtier (6), en position fermée du clapet (10).

4. Connecteur à fiches selon l'une quelconque des revendications 1 à 3, **caractérisé en ce que** le clapet supérieur (10) sur le couvercle (9) présente, sur sa face supérieure, des éléments d'encliquetage (16) qui peuvent s'accrocher avec des éléments d'encliquetage complémentaires, en position ouverte du clapet (10).

5. Connecteur à fiches selon la revendication 4, **caractérisé en ce que** le clapet supérieur (10) sur le couvercle (9) présente, sur sa face supérieure, des éléments d'encliquetage (16) qui, en position ouverte du clapet (10), peuvent s'accrocher avec des éléments d'encliquetage (17) complémentaires sur un étrier (18) d'un verrouillage secondaire (19), en position ouverte du clapet (10) et en position de montage de l'étrier (18).

6. Connecteur à fiches selon l'une quelconque des revendications 1 à 5, **caractérisé en ce que** le clapet (10) sur le couvercle (9) présente des pièces façonnées (20), qui s'enfoncent à l'intérieur des extrémités de câble, supportées avec des charges de traction (21) à l'extrémité arrière du boîtier (6), lorsque le couvercle (9) est accroché.

7. Connecteur à fiches selon l'une quelconque des revendications 1 à 6, **caractérisé en ce que** le clapet (11) sur le boîtier (6) présente, sur ses bords latéraux s'étendant perpendiculairement à l'axe de pivotement (13), des épaulements d'encliquetage (22) qui s'accrochent dans des rainures (23) correspondantes du boîtier (6).

8. Connecteur à fiches selon l'une quelconque des revendications 1 à 7, **caractérisé en ce que** les extrémités de câble dénudées sont reliées aux contacts (2) par sertissage, le sertissage s'effectuant lorsque le connecteur à fiches (1) est fini d'être monté et les clapets (10, 11) sont ouverts.

9. Connecteur à fiches selon l'une quelconque des revendications 1 à 8, **caractérisé en ce que** le couvercle (9) et le boîtier (6) sont fixés l'un à l'autre par des épaulements d'encliquetage (24)/bras d'encliquetage (25), ou sur une partie du couvercle (9).

10. Connecteur à fiches selon la revendication 1, **caractérisé en ce que** le blocage des clapets (10, 11) en position ouverte s'effectue par des nervures de maintien (28a, 28b) avec des points destinés à la rupture (29a, 29b) sur le bord de liaison entre le boîtier (6) ou le couvercle (9) et le clapet (10, 11) ouvert.

11. Connecteur à fiches selon l'une quelconque des revendications 1 ou 2, **caractérisé en ce que** le blocage du clapet inférieur (11) sur le boîtier (6) en position ouverte, s'effectue par un accrochage séparable entre des éléments d'encliquetage sur le clapet (11) et des éléments d'encliquetage complémentaires du boîtier.

12. Procédé pour le montage préliminaire d'un connecteur à fiches selon l'une quelconque des revendications 1 à 11, **caractérisé par** la combinaison des étapes suivantes :
a) placer les contacts (2) dans le boîtier (6) ;
b) fixer le couvercle (9) sur le boîtier avec chacun des clapets (10, 11) ouverts ;
c) fixer les extrémités de câble (5) sur les extrémités de raccordement (4) des contacts (2) par sertissage ou brasage ; et
d) fermer les clapets (10, 11).

13. Connecteur à fiches (1) avec
- des contacts (2) avec chacun une extrémité de raccordement (4) pour un câble (5),
- un logement (40) qui entoure les extrémités de raccordement (4) des contacts (2), le logement (40) présentant à hauteur de l'extrémité de raccordement (4) des contacts (2), deux ouvertures, des de part et d'autre des extrémités de raccordement (4),
**caractérisé en ce qu'**au moins l'une des ouvertures peut être fermée par un clapet (10, 11) dans la position ouverte duquel les extrémités de raccordement (4), pour la fixation des câbles (5), sont librement accessibles.

14. Connecteur à fiches selon la revendication 13, **caractérisé en ce que** le logement (40) est réalisé d'un seul tenant.

15. Connecteur à fiches selon l'une quelconque des revendications 13 ou 14, **caractérisé en ce que** le logement (40) entoure aussi les extrémités de connecteur ou les extrémités de douille (3) des contacts (2).

16. Connecteur à fiches selon une ou plusieurs des revendications 13 à 15, **caractérisé en ce que** le logement comporte deux clapets pour la fermeture des deux ouvertures.

17. Connecteur à fiches selon une ou plusieurs des revendications 1 à 11 ou 13 à 16, **caractérisé par** un dispositif d'encliquetage (16, 26, 30) pour le maintien séparable d'un clapet (9, 10) en position ouverte.
